# EUROPÄISCHE PATENTANMELDUNG

(11) **EP 0 953 731 A1**
(43) Veröffentlichungstag der Anmeldung: **03.11.1999**
(21) Anmeldenummer: 98810384.2
(22) Anmeldetag: 30.04.1998
(51) Int. Cl.: F01K 9/04, F28B 5/00, F28B 9/02

(54) **Dampfeinführungsvorrichtung in Kraftwerksanlage**

(71) Anmelder: Asea Brown Boveri AG, 5401 Baden (CH)
(72) Erfinder: Schlageter, Rainer, 79774 Albbruck (DE); Svoboda, Vaclav, 8903 Birmensdorf (CH)
(74) Vertreter: Klein, Ernest

(57) **Zusammenfassung**

In einer Dampfkraftwerksanlage ist zwischen Kessel und Kondensator (9) eine Bypass-Leitung (2) angeordnet, die der Ableitung von Dampf beim An- oder Abfahren der Kraftwerksanlage dient. In der Bypass-Leitung (2) ist vor dem Kondensator (9) eine Dampfeinführungsvorrichtung (1) angeordnet, in welcher der Dampf vor der Einfuhr in den Kondensator (9) entspannt und enthitzt wird. Die Dampfeinführungsvornchtung (1) weist eine erste Lochblende (3), eine Enthitzungskammer (4) und eine zweite Lochblende (8) auf. Erfindungsgemäss besteht die erste Lochblende (3) aus einem einzigen, kugelförmigen Teil. Die Lochblende (3) besitzt durch diese Form eine günstige mechanische und thermische Stabilität, wodurch dünne Wanddicken und eine Herstellung durch Pressen ermöglicht sind. Die Öffnungen (12) der Lochblende werden nach dem Pressen durch einmaliges Bohren gefertigt und sind jeweils von den nächstliegenden Öffnungen gleich weit entfernt. Die Lochblende (3) zeichnet sich durch eine erhöhte Betriebssicherheit und tiefere Fabrikationskosten aus.

## Beschreibung

### Technisches Gebiet

Die Erfindung betrifft ein Dampfkraftwerk mit einem Kessel, einer Dampfturbine, einem Kondensator und einer Bypass-Leitung, welche die Dampfturbine umgeht, indem sie vom Kessel direkt zum Kondensator führt. Sie betrifft insbesondere eine Dampfeinführungsvorrichtung zwischen der Bypass-Leitung und dem Kondensator und die erste von zwei Dampfdurchtrittsblenden in dieser Dampfeinführungsvorrichtung.

### Stand der Technik

Beim Anfahren und Abfahren einer Dampfkraftwerksanlage sowie beim Dampfturbinenlastabwurf infolge eines Abschaltens der Anlage wird der Dampf vom Kessel nicht zur Dampfturbine geführt, da er zuviel Wasser enthält und dadurch die Beschaufelung der Turbine beschädigen würde. Stattdessen wird der Dampf vom Kessel durch eine Bypass-Leitung und eine Dampfeinführungsvorrichtung direkt in den Kondensator geführt. Die Dampfeinführungsvorrichtung dient der Entspannung und Enthitzung des Dampfes bevor er in den Kondensator zur Kondensation gelangt. Der über die Bypass-Leitung heranströmende Dampf besitzt zum einen eine hohe Strömungsgeschwindigkeit, zum anderen eine Temperatur von bis zu 600°C. Die im Kondensator herrschende Temperatur hingegen beträgt um die 40°C. Es gilt also die Temperatur des Dampfes sowie auch die Geschwindigkeit stark zu senken. Dies bedeutet auch, dass die Bauteile der Dampfeinführungsvorrichtung einem grossen Temperaturgradienten ausgesetzt sind.

Gemäss der Druckschrift Nr. CH-T 080 273 der Brown Boveri Companie ist einem Bypass-Regelventil eine zwei-stufige Dampfeinführungsvorrichtung nachgeschaltet, die im Kondensator angeordnet ist. Die erste Stufe der Dampfeinführungsvorrichtung besteht aus einer Dampfdurchtrittsblende, einer Lochblende in der Form eines Kegelstumpfes, durch die der heisse Dampfstrom versprüht und aufgefächert wird. Nach der Lochblende gelangt er in eine Entspannungs- oder Enthitzungskammer.

Hier wird er durch kühles Kondensat enthitzt, das von mehreren Düsen in den aufgefächerten Dampfstrom versprüht wird. In der zweiten Stufe der Dampfeinführungsvorrichtung strömt der Dampf durch eine zweite Lochblende, durch die der Dampf im Kondensatorhals und über den Kühlrohren des Kondensators verteilt wird.

Eine Lochblende der ersten Stufe der Dampfeinführungsvorrichtung ist aus mehreren ebenen Bauteilen fertiggestellt, nämlich einem Teil für den Mantel des Kegelstumpfes, einem Abschlussteil für die Spitze des Kegels und einem Übergangsteil für die Verbindung mit dem Ende der Bypass-Leitung. Die Öffnungen der Lochblende werden in das noch ebene Teil des Kegelmantels gebohrt, das danach in einen Kegel warmumformt und zusammengeschweisst wird. Das Abschlussteil für die Spitze des Kegels wird sodann mit dem Kegelstumpf und das Übergangsteil mit dem Ende der Bypass-Leitung verschweisst.

Um eine genügende mechanische Stabilität des Kegels mit einer Vielzahl von Bohröffnungen zu erzielen, sind relativ grosse Wanddicken notwendig. Je grösser die Wanddicke, desto grösser auch die thermischen Spannungen. Wie erwähnt ist diese Lochblende einem sehr grossen Temperaturgradienten ausgesetzt. Im Einsatz führt also der erhebliche Temperaturgradient von einer zur anderen Seite der Lochblende bei grosse Wanddicken zu entsprechend grossen thermischen Spannungen, woraus sich Risse im Material bilden können. Auch beim Prozess der Warmumformung können sich bereits kleine Risse bilden, die sich später während des Betriebs vergrössern und schliesslich zu einem Materialbruch führen können. Durch eine solche Riss- oder Bruchanfälligkeit ist die Betriebssicherheit der Kraftwerksanlage beeinträchtigt, denn ein Schaden an der Lochblende kann nur durch eine Reparatur unter Abschalten der gesamten Anlage behoben werden. Weiter ist die kostenaufwendige Herstellung der Lochblende nachteilig. Einerseits erfordert die Fertigung der mehreren Einzelteile sowie die Schweissarbeit bei ihrem Zusammenbau einen grossen Fabrikations- und Kostenaufwand. Anderseits wird bei der Umformung in den Kegel die Geometrie der gebohrten Öffnungen verzerrt, sodass gegebenenfalls die Öffnungen nachbearbeitet werden müssen.

### Darstellung der Erfindung

Es ist die Aufgabe der Erfindung eine Lochblende für eine Dampfeinführungsvorrichtung in der Bypass-Leitung einer Dampfkraftwerksanlage zu schaffen, die im Vergleich zum beschriebenen Stand der Technik durch eine verbesserte thermische Standfestigkeit eine erhöhte Betriebssicherheit besitzt und einen geringeren Fabrikations- und Kostenaufwand erfordert.

Die Aufgabe wird durch eine Dampfeinführungsvorrichtung gemäss dem Oberbegriff des ersten Anspruchs gelöst, deren Lochblende aus einem einzigen kugelförmigen Teil besteht.

Der Hauptvorteil einer Lochblende dieser Art liegt in der erhöhten mechanischen Stabilität und thermischen Belastbarkeit der Lochblende und der damit erreichten Betriebssicherheit der Dampfeinführungsvorrichtung. Dadurch ist auch die Betriebssicherheit der gesamten Kraftwerksanlage erhöht, da eine längere Betriebszeit der Vorrichtung ohne Reparaturen gewährleistet ist.

Im Vergleich zu einer Kegelform ist eine Kugelform an sich mechanisch stabiler. Die gewählte Form der Blende gewährt also im Vergleich zum Stand der Technik eine erhöhte mechanische Stabilität. Aufgrund dieser erhöhten formbedingten Stabilität besitzt die erfindungsgemässe Blende eine kleinere Wanddicke als die kegelförmige, wobei die für die Blende erforderliche Stabilität dennoch gewährleistet ist. Eine kleinere Wanddicke erbringt weiter den Vorteil, dass die durch den Temperaturgradienten hervorgerufenen thermischen Spannungen im Material kleiner sind. Dadurch ist die thermische Belastbarkeit wesentlich erhöht und die Bruchanfälligkeit der Blende verringert.

In einer bevorzugten Ausführung sind die Öffnungen der Lochblende derart angeordnet, dass jede Öffnung zu jeder nächstliegenden Öffnung äquidistant ist. Dies bewirkt ebenfalls eine gleichmässige Materialstärke und thermische Standfestigkeit der Blende.

Die einteilige, kugelförmige Blende wird durch einen Pressvorgang hergestellt. Nach Erreichen der gewünschten Form wird das Werkstück nachgeglüht und kontrolliert abgekühlt und entspannt. Das Endprodukt weist durch diese Fertigungsmethode minimale Materialspannungen auf, wodurch die thermische Belastbarkeit der Blende im Betrieb begünstigt wird.

Ein zweiter Vorteil liegt in der Kostenreduktion für die Fabrikation der Lochblende. Dies wird in erster Linie durch die Reduktion der Anzahl Teile auf ein einziges Teil und der Anzahl der Bearbeitungsschritte erzielt. Zur Fertigung der Blende ist nur ein Pressvorgang notwendig, und es sind keine Schweissvorgänge mehr erforderlich. Es entfällt die separate Fertigung und Montage eines Abschlussteils, wie es bei der kegelförmigen Lochblende der Fall war, und insbesondere auch eines Übergangsstücks zwischen der Lochblende und dem Ende der Bypass-Leitung. Die kugelförmige Lochblende weist einen geraden Bord auf, dessen Durchmesser dem Durchmesser der Bypass-Leitung angepasst ist. Bei der Montage wird die Lochblende ohne die Hilfe eines separat gefertigten Übergangsstückes direkt auf das Ende der Bypass-Leitung aufgeschweisst.

Schliesslich wird das Bohren der Öffnungen in der Lochblende nach dem Pressvorgang der Blende mittels NC-Maschine vorgenommen. Eine Nachbearbeitung der Öffnungen wie im Stand der Technik ist nicht mehr erforderlich, wodurch weiterer Fabrikationsaufwand eingespart wird.

### Kurze Beschreibung der Zeichnungen

Es zeigen:
Figur 1 ein Bypass-Leitung mit einer Dampfeinführungsvorrichtung und einem Kondensator verbunden,
Figur 2 die erfindungsgemässe Lochblende der Dampfeinführungsvorrichtung im Detail,
Figur 3 eine Vorderansicht der Lochgeometrie der erfindungsgemässen Lochblende.

### Weg der Ausführung der Erfindung

Figur 1 zeigt einen Querschnitt einer Dampfeinführungsvorrichtung 1 in einer Dampfkraftwerksanlage. Eine Bypass-Leitung 2 führt von einem nicht dargestellten Kessel der Anlage zur Dampfeinführungsvorrichtung 1. Diese ist mit dem Kondensator 9 verbunden, wobei sie in den Kondensatorhals 7 des Kondensators 9 hereinragt. Während des An- oder Abfahrens oder eines kurzfristigen Abschaltens der Kraftwerksanlage wird gemäss der Pfeilrichtung heisser Dampf vom Kessel mit einer Temperatur von über 500 °C durch die Bypass-Leitung 2 geleitet, worauf er auf eine erste Lochblende 3 der Dampfeinführungsvorrichtung trifft. Der Dampf gelangt durch Öffnungen in der Lochblende 3 und wird dadurch aufgefächert. Die Lochblende bezweckt, den Dampfstrom so stark wie möglich aufzuweiten, sodass er die nachfolgende Enthitzungskammer 4 möglichst ausfüllt. In der Enthitzungskammer 4 sind mehrere Düsen 6 angeordnet, die kühles Kondensat in Form von Wassertropfen in die Kammer einspritzen. Hier wird der Dampf durch Vermischung mit dem Wasser enthitzt. Zusätzlich zur Abkühlung wird der Dampf in der Kammer durch Verwirbelungen entspannt. Am Ende der Enthitzungskammer 4 gelangt der Dampf durch die Öffnungen 8' einer zweiten Lochblende 8. Diese zweite Lochblende 8 ist halbzylindrisch geformt, wobei der Zylinder in die Ebene der Zeichnung hereinragt sowie aus der Ebene der Zeichnung herausragt. Die Lochblende 8 bewirkt eine regelmässige Verteilung des abgekühlten Dampfes in einer Ebene im Kondensatorhals 7 über den Rohrbündeln 10. Aus dieser Ebene wird der Dampf in den Kondensator 9 hineingesaugt und an den Kühlrohren in den Rohrbündeln 10 kondensiert.

Figur 2 zeigt die erfindungsgemässe erste Lochblende 3 im Detail. Die Lochblende 3 hat in dieser Ausführung die Form eines Korbbogenbodens. Diese Form ist zum Beispiel auch unter der Deutschen Industrienormnummer 28013 bekannt. Sie zeichnet sich insbesondere durch den kugelförmigen Mittelteil, wodurch die Blende eine erhöhte mechanische Stabilität besitzt. Sie ist deshalb mit dünneren Wänden ausgeführt und besitzt dennoch die notwendige Stabilität. Der Korbbogenboden mit dem geraden Bord wird in einem einzigen Pressvorgang hergestellt. Die Öffnungen 12 werden nach dem Pressvorgang mittels einer programmierbaren, auf fünf Achsen arbeitenden Bohrmaschine (NC-Maschine) gebohrt. Mit dieser Bearbeitungsweise wird erreicht, dass die Achsen der Öffnungen 12 sich jeweils im gleichen Mittelpunkt schneiden. Durch diese Orientierung der Öffnungen 12 wird eine gleichmässigere Auffächerung des Dampfstroms bewirkt. Der gerade geformte Bord des Korbbogenbodens wird direkt auf das Ende der Bypass-Leitung 2 aufgeschweisst. Die Anordnung der Bohröffnungen 12 der erfindungsgemässen Lochblende 3 ist in Figur 3 gezeigt. Sie zeichnet sich dadurch aus, dass die Distanz zwischen benachbarten Öffnungen 12 jeweils gleich ist. Dadurch wird die mechanische Stabilität über die gesamte Fläche der Blende begünstigt. Die Koordinaten der Öffnungen werden dabei gemäss der Krümmung des Korbbogenbodens und der erforderlichen Durchmesser der Öffnungen berechnet und direkt der NC-Maschine für die Fertigung zugeführt.

Durch die Kugelform der Lochblende ragt die Lochblende weniger weit in die Enthitzungskammer als eine kegelförmige Lochblende. Dies hat den Vorteil, dass Wassertropfen, die nach Abschalten der Kondensatdüsen 6 in der Kondensatleitung sich befinden und in die Enthitzungskammer fallen, nicht auf die heisse Lochblende gelangen. Solche Tropfen würden sonst einen lokalen Thermoschock und möglicherweise eine daraus resultierende Erosion der Blende verursachen.

### Bezugszeichenliste

- 1: Dampfeinführungsvorrichtung
- 2: Bypass-Leitung
- 3: kugelförmige Lochblende
- 4: Enthitzungskammer
- 5: Kondensatzufuhdeitung
- 6: Düse
- 7: Kondensatorhals
- 8: zweite Lochblende
- 8': Öffnungen
- 9: Kondensator
- 10: Kühlrohrbündel
- 11: Wand der Enthitzungskammer
- 12: Öffnungen
- 13: Bord
- 14: Verbindungsstelle

## Patentansprüche

1. Dampfeinführungsvorrichtung (1) in einer Kraftwerksanlage mit einer Bypass-Leitung (2), die von einem Kessel zu einem Kondensator (9) führt, wobei die Dampfeinführungsvorrichtung (1) in der Bypass-Leitung (2) und vor dem Kondensatorhals (7) angeordnet ist
und eine Enthitzungskammer (4), eine erste Lochblende (3) am Anfang der Enthitzungskammer (4), eine zweite Lochblende (8) am Ende der Enthitzungskammer (4) und mehrere Düsen (6) zwecks Einsprühung von Kühlkondensat in die Enthitzungskammer (4) aufweist,
dadurch gekennzeichnet, dass
die erste Lochblende (3) am Anfang der Enthitzungskammer (4) aus einem einzigen, kugelförmigen Teil besteht.

2. Dampteinführungsvomchtung (1) nach Anspruch 1
dadurch gekennzeichnet, dass
die erste Lochblende (3) die Form eines Korbbogenbodens aufweist.

3. Dampfeinführungsvorrichtung (1) nach Anspruch 1 oder 2
dadurch gekennzeichnet, dass
die erste Lochblende (3) einen geraden Bord aufweist, dessen Durchmesser dem der Bypass-Leitung (2) angepasst ist.

4. Dampfeinführungsvorrichtung (1) nach Anspruch 3
dadurch gekennzeichnet, dass
die erste Lochblende (3) Öffnungen (12) aufweist, die von allen nächstliegenden Öffnungen (12) gleich weit entfernt ist.

5. Dampfeinführungsvorrichtung (1) nach Anspruch (4)
dadurch gekennzeichnet, dass
die Achsen aller Öffnungen (12) sich in einem Punkt schneiden.

6. Dampfeinführungsvorrichtung (1) nach Anspruch 5
dadurch gekennzeichnet, dass
die erste Lochblende (3)auf das Ende der Bypass-Leitung (2) aufgeschweisst ist.

7. Dampfeinführungsvorrichtung (1) nach Anspruch 6
dadurch gekennzeichnet, dass
das Ende der ersten Lochblende (3) von den Düsen (6) beabstandet sind, sodass die Lochblende (3) frei von Wassertropfen bleibt, die aus den geschlossenen Düsen (6) fallen.

8. Verfahren zur Herstellung einer Dampfeinführungsvorrichtung nach den Ansprüchen 1-7
dadurch gekennzeichnet, dass
die kugelförmige Lochblende (3) durch Erhitzen und Pressen gefertigt wird und nach dem Pressen die Lochblende (3) entspannt wird und die Öffnungen (12) gebohrt werden.
